# DEMANDE DE BREVET EUROPEEN

(11) **EP 4 597 531 A1**
(43) Date de publication de la demande: **06.08.2025**
(21) Numéro de dépôt: 25154900.2
(22) Date de dépôt: 30.01.2025
(51) Int. Cl.: H01H 1/20, H01H 1/42, H01H 1/58, H01H 1/54, H01H 9/34

(54) **DISPOSITIF DE COUPURE DE COURANT ÉLECTRIQUE**

(30) Priorité: 31.01.2024 FR 2400973
(71) Demandeur: SCHNEIDER ELECTRIC INDUSTRIES SAS, 92500 Rueil-Malmaison (FR)
(72) Inventeur: PERBET, Jules, 38121 Chonas-l'Amballan (FR); BEAUP, Florian, 38410 Saint-Martin-d'Uriage (FR)
(74) Mandataire: Plasseraud IP

(57) **Abrégé**

Il est proposé un dispositif de coupure de courant électrique (50), comprenant :
- une première portion de ligne comprenant un premier conducteur électrique (3) et un contact fixe (5) solidaire du premier conducteur (3),
- une deuxième portion de ligne comprenant un deuxième conducteur électrique (4) et un contact mobile (6) en rotation configuré pour être déplacé entre :
- une position d'ouverture interdisant le passage de courant, et
- une position de fermeture permettant le passage de courant,

le contact mobile (6) s'étendant, en position de fermeture, selon une direction transverse à une direction d'extension (D3) du premier conducteur électrique (3), le contact fixe (5) comprenant une première portion (11) configurée pour être en contact avec le contact mobile (6) et une deuxième portion (12) fixée au premier conducteur électrique (3),
dans lequel la première portion (11) et la deuxième portion (12) sont décalées selon la direction d'extension (D3) du premier conducteur électrique (3).

## Description

### Domaine technique

La présente invention se rapporte au domaine des dispositifs de coupure d'appareils électriques à moyenne tension, c'est-à-dire de 1 à 52 kV. Ces dispositifs de coupure permettre de couper ou d'établir la circulation de courant dans un réseau électrique de type moyenne tension.

### Technique antérieure

Les interrupteurs utilisés dans les réseaux électrique de type moyenne tension peuvent comprendre au moins un contact fixe et un contact mobile en rotation entre au moins deux positions. Une des positions correspond à une position de séparation du contact fixe et du contact mobile, dite position d'ouverture, dans laquelle le courant est interrompu. Une des positions correspond à une position dans laquelle le contact fixe et le contact mobile sont en contact mécanique et électrique, dite position de fermeture, permettant un passage du courant dans le circuit.

Le contact mobile peut être déplacé alternativement d'une position à l'autre, au moyen d'un mécanisme de commande. Un tel interrupteur est disposé sur chacune des phases du réseau électrique.
Certains interrupteurs comportent trois positions, la troisième position correspondant à une mise à la terre d'une portion de circuit.

Lors de l'établissement du passage du courant électrique, c'est-à-dire lorsque l'interruption passe de la position d'ouverture du circuit à la position de fermeture, l'intensité du courant peut être particulièrement élevée lorsqu'un court-circuit est présent dans le circuit à connecter. Un court-circuit peut également se présenter alors que l'interrupteur est déjà en position de fermeture. L'intensité du courant de court-circuit peut dépasser 50000 ampères durant une période de quelques dizaines de millisecondes, jusqu'à ce qu'un appareil de protection situé en amont de l'interrupteur ouvre le circuit électrique. Les forces électrodynamiques générées par un tel courant de court-circuit ont généralement tendance à provoquer la réouverture du contact mobile. Une telle réouverture est à éviter, en raison du risque d'endommagement dû aux arcs électriques créés.

Il existe un besoin de disposer d'interrupteurs pour lequel le risque de réouverture sur court-circuit est supprimé ou au moins réduit.

### Résumé

A cette fin, l'invention propose un dispositif de coupure de courant électrique, comprenant :
- une première portion de ligne électrique comprenant un premier conducteur électrique et un contact fixe solidaire du premier conducteur électrique,
- une deuxième portion de ligne électrique comprenant un deuxième conducteur électrique et un contact mobile en rotation par rapport au deuxième conducteur électrique,

le contact mobile étant configuré pour être déplacé entre :
   - une première position dite position d'ouverture dans lequel le contact mobile est écarté du contact fixe de façon à interdire le passage de courant électrique entre la première portion de ligne électrique et la deuxième portion de ligne électrique, et
   - une deuxième position dite position de fermeture dans laquelle le contact mobile est en contact avec le contact fixe de façon à permettre un passage de courant électrique entre la première portion de ligne électrique et la deuxième portion de ligne électrique,
dans lequel le contact mobile s'étend, dans la deuxième position, selon une direction transverse à une direction d'extension du premier conducteur électrique, dans lequel le contact fixe comprend une première portion configurée pour être en contact avec le contact mobile et une deuxième portion fixée au premier conducteur électrique,
et dans lequel la première portion et la deuxième portion sont décalées l'une par rapport à l'autre selon la direction d'extension du premier conducteur électrique.

Le décalage entre la première portion, par lequel le courant électrique arrive dans le contact fixe, et la deuxième portion, par lequel le courant électrique sort du contact fixe, permet d'adoucir le changement de direction du courant électrique. Les efforts électrodynamiques tendant à ouvrir le contact mobile, notamment lorsqu'un courant de circuit circule dans la ligne électrique, sont ainsi réduit. La capacité du dispositif de coupure est augmentée.

Les caractéristiques listées dans les paragraphes suivant peuvent être mises en oeuvre indépendamment les unes des autres ou selon toutes les combinaisons techniquement possibles :
Au moins une partie de la première portion est séparée du premier conducteur électrique par une portion dépourvue de matière.

Au moins une partie de la première portion est séparée du premier conducteur électrique par un vide de gaz.
Le gaz est le gaz environnant l'interrupteur. Le gaz peut par exemple être de l'air, ou un autre gaz ayant de bonnes propriétés d'isolation électrique.

La première portion et la deuxième portion se chevauchent partiellement selon la direction d'extension du premier conducteur électrique.

Selon un mode de réalisation du dispositif de coupure de courant électrique, la première portion du contact fixe est en vis-à-vis d'une portion d'extrémité du premier conducteur électrique.

Selon un aspect du dispositif de coupure de courant électrique, le contact fixe comprend une face d'appui configurée pour être en contact avec le premier conducteur électrique, et la première portion est liée à la face d'appui par une portion de matière ayant une forme concave.

Autrement dit, certains segments de droite joignant la première portion à la face d'appui ne sont pas contenus à l'intérieur du volume délimité par la surface extérieure du contact fixe.

Le premier conducteur électrique comprend par exemple une tige de conduction du courant électrique.
De même, le deuxième conducteur électrique comprend par exemple une tige de conduction du courant électrique.

Le premier conducteur électrique est solidaire d'un bâti.
Le deuxième conducteur électrique est solidaire du bâti.

Le premier conducteur électrique est par exemple formé par une tige, par exemple une tige de cuivre. De même, le deuxième conducteur électrique peut être formé par une tige de cuivre.

Chaque tige peut avoir une section transversale de forme rectangulaire.

Le contact fixe est rigidement lié au bâti.

Le contact mobile est mobile en rotation par rapport au bâti.

Selon un exemple de réalisation, le contact mobile a la forme d'une tige, par exemple une tige rectiligne.

Selon un mode de réalisation, le contact mobile est articulé au niveau d'une première extrémité. Le contact mobile comprend au niveau de sa deuxième extrémité opposée à la première extrémité une zone de contact. La zone de contact est configurée pour établir un contact électrique avec le contact fixe du premier conducteur électrique lorsque le contact mobile est dans la deuxième position dite position de fermeture.

Dans ce mode de réalisation, le contact mobile établit un contact électrique permanent avec la deuxième électrique au niveau de l'articulation.

Selon un autre mode de réalisation, le contact mobile est articulé au niveau d'une partie médiane située entre la première extrémité et la deuxième extrémité.
Le contact mobile comprend au niveau d'une première extrémité une première zone de contact configurée pour établir un contact électrique avec le contact fixe du premier conducteur électrique lorsque le contact mobile est dans la deuxième position dite position de fermeture.
Le contact mobile comprend au niveau de sa deuxième extrémité une deuxième zone de contact configurée pour établir un contact électrique avec le deuxième conducteur électrique lorsque le contact mobile est dans la deuxième position dite position de fermeture.

Autrement dit, dans ce mode de réalisation le deuxième conducteur électrique comprend lui-même un contact fixe pouvant être sélectivement écarté du contact mobile ou engagé avec le contact mobile.
Une rotation du contact mobile permet d'établir un contact mécanique et électrique entre le contact mobile et chacun des premier et deuxième conducteur électrique. Dans la première position dite position d'ouverture, le contact mobile est écarté du contact fixe du premier conducteur électrique et du contact fixe du deuxième conducteur électrique.

Selon un mode de réalisation du dispositif de coupure de courant électrique, le contact mobile comprend deux couteaux électriquement conducteurs et liés mécaniquement, les deux couteaux étant parallèles l'un à l'autre et à distance l'un de l'autre, et
le contact fixe est en contact avec chacun des couteaux lorsque le contact mobile est dans la deuxième position.

La première portion est disposée entre les couteaux lorsque le contact mobile est dans la deuxième position.

Selon un mode de réalisation du dispositif de coupure de courant électrique, dans lequel le contact fixe comprend une face d'appui configurée pour être en contact avec le premier conducteur électrique,
une distance entre une extrémité de la première portion du contact fixe, orientée à l'opposé de la face d'appui selon une direction axiale, et une extrémité de la face d'appui située en vis-à-vis de la première portion, la distance étant mesurée parallèlement à la direction principale d'extension de la face d'appui, est comprise entre 50 % et 100% d'une longueur de la première portion, la longueur étant mesurée parallèlement à une direction d'extension de la première portion.

Selon un mode de réalisation du dispositif de coupure de courant électrique, dans lequel le contact fixe comprend une face d'appui configurée pour être en contact avec le premier conducteur électrique,
une distance entre une extrémité de la première portion du contact fixe, opposée à la face d'appui selon une direction axiale, et une extrémité de la face d'appui située en vis-à-vis de la première portion, la distance étant mesurée parallèlement à la direction principale d'extension de la face d'appui, est comprise entre 100 % et 300% d'une distance entre la première portion et la face d'appui, la distance étant mesurée parallèlement à une direction perpendiculaire à la face d'appui.

Ces valeurs de décalage permettent de réduire les efforts électrodynamiques sur le contact mobile tout en maintenant la résistance mécanique du contact fixe à une valeur suffisante.

Selon un mode de réalisation du dispositif de coupure de courant électrique, le contact fixe comprend :
- une première partie de forme générale parallélépipédique, comprenant une face d'appui configurée pour être en contact avec le premier conducteur électrique,
- une deuxième partie de forme générale cylindrique prolongeant la première partie selon une direction perpendiculaire à la face d'appui,

la deuxième partie étant décalée par rapport à la face d'appui selon une direction principale d'extension de la face d'appui,
et la première portion du contact fixe est formée par une portion d'une surface périphérique de la deuxième partie.

La direction principale d'extension de la face d'appui et l'axe de la deuxième partie sont parallèles.

La direction principale d'extension de la face d'appui et l'axe de la deuxième partie définissent un plan perpendiculaire à l'axe de rotation du contact mobile.

Selon un mode de réalisation du dispositif de coupure de courant électrique, la deuxième partie du contact fixe est prolongée, selon une direction axiale, par une troisième partie inclinée vers la première partie du contact fixe.

La partie inclinée du contact fixe contribue à réduire les efforts électrodynamiques sur le contact mobile, et ainsi à réduire encore la tendance des contacts à se séparer, notamment lors d'un court-circuit.

Selon un exemple de réalisation du dispositif de coupure de courant électrique, dans une coupe selon un plan passant par la direction principale d'extension de la face d'appui et perpendiculaire à la face d'appui, un pourtour extérieur de la troisième partie forme un angle compris entre 30° et 50° avec une direction d'extension de la deuxième partie.

Selon un exemple de mise en oeuvre du dispositif de coupure de courant électrique, une extrémité de la deuxième partie du contact fixe, opposée à la première partie selon une direction axiale, possède une forme sensiblement hémisphérique.

Selon un mode de réalisation du dispositif de coupure de courant électrique, une distance entre une extrémité de la deuxième partie du contact fixe, opposée à la première partie selon une direction axiale, et une extrémité de la première partie du contact fixe, située en vis-à-vis de la deuxième partie, la distance étant mesurée parallèlement à la direction principale d'extension de la face d'appui, est comprise entre 50% et 100% d'une longueur de la deuxième partie du contact fixe, la longueur étant mesurée parallèlement à l'axe d'extension de la deuxième partie.

Selon un mode de réalisation du dispositif de coupure de courant électrique, une distance entre une extrémité de la deuxième partie du contact fixe, opposée à la première partie selon une direction axiale, et une extrémité de la première partie du contact fixe, située en vis-à-vis de la deuxième partie, la distance étant mesurée parallèlement à la direction principale d'extension de la face d'appui, est comprise entre 50% et 100% d'une longueur de la face d'appui de la première partie du contact fixe, la longueur étant mesurée parallèlement à la direction principale d'extension de la face d'appui.

Selon un mode de réalisation, une longueur de la troisième partie est comprise entre 5% et 100% d'une longueur de la face d'appui de la première partie du contact fixe, la longueur de la troisième partie et la longueur étant mesurées parallèlement à la direction principale d'extension de la face d'appui.

Selon un mode de réalisation du dispositif de coupure de courant électrique, une distance entre un bord proximal de la deuxième partie du contact fixe, tourné vers la face d'appui, et la face d'appui, la distance étant mesurée selon une direction perpendiculaire à la face d'appui, est comprise entre 20% et 100% d'une longueur de la deuxième partie du contact fixe, la longueur étant mesurée parallèlement à l'axe d'extension de la deuxième partie.

Le contact fixe forme par exemple un ensemble monobloc.

Le contact fixe est par exemple en cuivre.

La première partie comprend deux alésages filetés débouchant dans la face d'appui, chaque alésage fileté étant configurés pour recevoir respectivement une vis de fixation au premier conducteur électrique.

Selon un mode de réalisation, le dispositif de coupure de courant électrique comporte un insert magnétiquement conducteur disposé en partie entre le premier conducteur électrique et le contact fixe, l'insert s'étendant en vis-à-vis du contact fixe.

L'insert magnétique permet de créer, lors du passage du courant dans le contact fixe, un champ magnétique générant sur le contact mobile une force tendant à s'opposer à l'ouverture du contact mobile.

Selon un exemple de réalisation, l'insert magnétiquement conducteur comprend une première portion s'étendant parallèlement à la surface d'appui prolongée par une deuxième portion s'étendant perpendiculairement à la surface d'appui vers la première portion du contact fixe.

La première portion de l'insert magnétiquement conducteur a la forme générale d'une plaque.

La deuxième portion de l'insert magnétiquement conducteur a la forme générale d'une plaque.

La première portion du contact fixe est en vis-à-vis de la première portion de l'insert magnétiquement conducteur selon une direction perpendiculaire à la surface d'appui.

La première portion du contact fixe est en vis-à-vis de la deuxième portion de l'insert magnétiquement conducteur selon une direction parallèle à la direction principale d'extension de la surface d'appui.

Une distance entre l'extrémité de la deuxième partie du contact fixe, opposée à la première partie selon une direction axiale, et la deuxième portion de l'insert magnétiquement conducteur est comprise entre 1% et 10% de la longueur de la première portion.

La deuxième portion de l'insert magnétiquement conducteur peut comprendre une portion amincie disposée en vis-à-vis de la première portion du contact fixe.

En position de fermeture, le contact mobile est en vis-à-vis de la première portion de l'insert magnétiquement conducteur selon une direction longitudinale du contact mobile.

En position de fermeture, le contact mobile est en vis-à-vis de la deuxième portion de l'insert magnétiquement conducteur selon une direction transverse à la direction longitudinale du contact mobile.

Un plan médian du contact fixe coïncide avec un plan médian de l'insert magnétiquement conducteur.

L'insert magnétiquement conducteur est par exemple en acier ferromagnétique.

L'insert magnétiquement conducteur est par exemple formé par découpe et pliage d'un feuillard métallique.

Selon un mode de réalisation du dispositif de coupure de courant électrique, la première portion de l'insert magnétiquement conducteur comprend un évidement de passage d'une partie de la deuxième portion du contact fixe.

L'invention se rapporte également à un appareil électrique de moyenne tension, configuré pour sélectivement établir ou couper le courant dans un réseau électrique moyenne tension comportant trois phases, comprenant un dispositif de coupure de courant électrique tel que décrit précédemment disposé respectivement sur chacune des phases du réseau électrique.

L'appareil électrique peut être un sectionneur de ligne, ou un disjoncteur.

### Brève description des dessins

D'autres caractéristiques, détails et avantages apparaîtront à la lecture de la description détaillée ci-après, et à l'analyse des dessins annexés, sur lesquels :
La figure 1 est une représentation schématique d'un appareil électrique comportant un dispositif de coupure, en position de coupure du courant,
La figure 2 est une représentation schématique de l'appareil électrique de la figure 1, en position de circulation du courant,
La figure 3 est une représentation schématique, de côté, d'un dispositif de coupure selon l'invention,
La figure 4 est une représentation schématique, de côté, d'un dispositif de coupure selon une variante de réalisation de l'invention,
La figure 5 est une vue en perspective d'un dispositif de coupure selon un premier mode de réalisation, représenté en position de coupure du courant,
La figure 6 est une vue perspective d'une variante du dispositif de coupure de la figure 5, représenté en position de circulation du courant,
La figure 7 est une vue en perspective du contact fixe du dispositif de coupure de la figure 5,
La figure 8 est une autre vue en perspective du contact fixe du dispositif de coupure de la figure 5,
La figure 9 est encore une autre vue en perspective du contact fixe du dispositif de coupure de la figure 5,
La figure 10 est vue en coupe du contact fixe du dispositif de coupure de la figure 5,
La figure 11 est une vue en perspective, partielle, d'un dispositif de coupure selon un deuxième mode de réalisation, représenté en position de coupure du courant,
La figure 12 est une vue de côté, partielle, du dispositif de coupure de la figure 11,
La figure 13 est une vue en perspective du dispositif de coupure de la figure 12, représenté en position de circulation du courant.

### Description des modes de réalisation

Afin de faciliter la lecture des figures, les différents éléments ne sont pas nécessairement représentés à l'échelle. Sur ces figures, les éléments identiques portent les mêmes références. Certains éléments ou paramètres peuvent être indexés, c'est-à-dire désignés par exemple par premier élément ou deuxième élément, ou encore premier paramètre et second paramètre, etc. Cette indexation a pour but de différencier des éléments ou paramètres similaires, mais non identiques. Cette indexation n'implique pas une priorité d'un élément, ou paramètre par rapport à un autre et on peut interchanger les dénominations. Quand il est précisé qu'un dispositif comporte un élément donné, cela n'exclut pas la présence d'autres éléments dans ce dispositif. De même, quand il est précisé qu'un dispositif comprend un élément donné, il est entendu que le dispositif comprend au moins cet élément.
Sur les différentes figures, les axes X, Y, Z désignent les trois directions de l'espace afin d'identifier l'angle de vue de chaque figure.

On a représenté sur la figure 1 un appareil électrique 100 de moyenne tension, configuré pour sélectivement établir ou couper le courant dans un réseau électrique moyenne tension. Le réseau électrique comporte trois phases L1, L2 L3, et comprend un dispositif de coupure de courant électrique 50, 50', 50" disposé respectivement sur chacune des phases L1, L2, L3 du réseau électrique.

L'appareil électrique 100 peut être un sectionneur de ligne, ou un disjoncteur.

La figure 1 représente schématiquement l'appareil électrique 100 lorsque chacun des dispositifs de coupure de courant électrique 50, 50', 50" est en position de coupure du courant, interdisant une circulation de courant électrique.
La figure 2 représente schématiquement l'appareil électrique 100 lorsque chacun des dispositifs de coupure de courant électrique 50, 50', 50" est en position d'établissement du courant, dans laquelle un courant électriquement peut circuler dans le réseau.
Un dispositif de commande 80 permet de commander chacun des dispositif de coupure de courant électrique 50, 50', 50".

Un dispositif de coupure de courant électrique 50 va être maintenant être décrit en détail.

Le dispositif de coupure de courant électrique 50 proposé comprend :
- une première portion de ligne électrique 1 comprenant un premier conducteur électrique 3 et un contact fixe 5 solidaire du premier conducteur électrique 3,
- une deuxième portion de ligne électrique 2 comprenant un deuxième conducteur électrique 4 et un contact mobile 6 en rotation par rapport au deuxième conducteur électrique 4.
Le contact mobile 6 est configuré pour être déplacé entre :
- une première position P1 dite position d'ouverture dans lequel le contact mobile 6 est écarté du contact fixe 5 de façon à interdire le passage de courant électrique entre la première portion de ligne électrique 1 et la deuxième portion de ligne électrique 2, et
- une deuxième position P2 dite position de fermeture dans laquelle le contact mobile 6 est en contact avec le contact fixe 5 de façon à permettre un passage de courant électrique entre la première portion de ligne électrique 1 et la deuxième portion de ligne électrique 2.
Le contact mobile 6 s'étend, dans la deuxième position P2, selon une direction D6 transverse à une direction d'extension D3 du premier conducteur électrique 3.
Le contact fixe 5 comprend une première portion 11 configurée pour être en contact avec le contact mobile 6 et une deuxième portion 12 fixée au premier conducteur électrique 3.
La première portion 11 et la deuxième portion 12 sont décalées l'une par rapport à l'autre selon la direction d'extension D3 du premier conducteur électrique 3.

Le décalage, le long de la direction d'extension D3 du premier conducteur électrique 3, entre la première portion 11 et la deuxième portion 12 permet d'adoucir le changement de direction du courant électrique. Les efforts électrodynamiques tendant à ouvrir le contact mobile 6, notamment lorsqu'un courant de circuit circule dans la ligne électrique, sont ainsi réduits. La capacité du dispositif de coupure 50 est augmentée, c'est-à-dire qu'une intensité de court-circuit supérieure peut être acceptée par le dispositif de coupure 50.

La figure 3 représente schématiquement la circulation du courant entre le conducteur électrique 3, le contact fixe 5 et le contact mobile 6. Les lignes pointillées désignées par les signes f1, f2 schématisent la direction du courant électrique.

Le courant électrique étant alternatif, la première portion 11 peut être une arrivée de courant électrique dans le contact fixe 5, et la deuxième portion 12 et alors simultanément une sortie de courant électrique du contact fixe 5. Pendant une autre demi-période du courant alternatif, la circulation de courant est inversée. La première portion 11 est alors une sortie de courant électrique dans le contact fixe 5, et la deuxième portion 12 est simultanément une arrivée de courant électrique dans le contact fixe 5.

Le premier conducteur électrique 3 comprend sur l'exemple illustré une tige de conduction du courant électrique.
De même, le deuxième conducteur électrique 4 comprend ici une tige de conduction du courant électrique.

Le premier conducteur électrique 3 est solidaire d'un bâti 10.
Le deuxième conducteur électrique 4 est solidaire du bâti 10.
Le bâti 10, rigide, forme une structure de fixation des différents composants de l'appareil électrique 100.

Le premier conducteur électrique 3 est par exemple formé par une tige, par exemple une tige de cuivre. De même, le deuxième conducteur électrique 4 peut également être formé par une tige de cuivre.

Chaque tige peut avoir une section transversale de forme rectangulaire.
Le premier conducteur électrique 3 est ainsi rigide. Le deuxième conducteur électrique 4 est aussi rigide.

Le contact fixe 5 est rigidement lié au bâti 10.
Le contact mobile 6 est mobile en rotation par rapport au bâti.
Selon un exemple de réalisation, le contact mobile 6 a la forme d'une tige, par exemple une tige rectiligne.

On entend, par le fait que le contact mobile 6 s'étend, dans la deuxième position P2, selon une direction D6 transverse à une direction d'extension D3 du premier conducteur électrique 3, que l'angle B entre la direction d'extension D6 du contact mobile 6 et la direction d'extension D3 du premier conducteur électrique 3 est compris entre 60° et 90°.

Selon un mode de réalisation, le contact mobile 6 est articulé au niveau d'une première extrémité 6-1. Le contact mobile 6 comprend au niveau de sa deuxième extrémité 6-2 opposée à la première extrémité 6-1 une zone de contact 21. La zone de contact 21 est configurée pour établir un contact électrique avec le contact fixe 5 du premier conducteur électrique 3 lorsque le contact mobile 6 est dans la deuxième position P2 dite position de fermeture.
Dans ce mode de réalisation, le contact mobile 6 établit un contact électrique permanent avec la deuxième électrique 4 au niveau de l'articulation.
Ce type de contact mobile est représenté sur les figures 5, 6, 7 ainsi que sur la figure 12.

Selon un autre mode de réalisation, illustré schématiquement à la figure 4, le contact mobile 6 est articulé au niveau d'une partie médiane 6-3 située entre la première extrémité 6-1 et la deuxième extrémité 6-2. Le signe R' indique l'axe de rotation.
Le contact mobile 6 comprend au niveau d'une première extrémité 6-1 une première zone de contact 21A configurée pour établir un contact électrique avec le contact fixe 5 du premier conducteur électrique 3 lorsque le contact mobile 6 est dans la deuxième position P2 dite position de fermeture.
Le contact mobile 6 comprend au niveau de sa deuxième extrémité 6-2 une deuxième zone de contact 21B configurée pour établir un contact électrique avec le deuxième conducteur électrique 4 lorsque le contact mobile 6 est dans la deuxième position P2 dite position de fermeture.

Autrement dit, dans ce mode de réalisation le deuxième conducteur électrique 4 comprend lui-même un contact fixe 5-2 pouvant être sélectivement écarté du contact mobile 6 ou engagé avec le contact mobile 6.
Une rotation du contact mobile 6 permet d'établir un contact mécanique et électrique entre le contact mobile 6 et chacun des premier et deuxième conducteur électrique 3,4.
Dans la première position P1 dite position d'ouverture, le contact mobile 6 est écarté à la fois du contact fixe 5 du premier conducteur électrique 3 et du contact fixe 5' du deuxième conducteur électrique 4.

La forme particulière proposée pour le contact fixe 5 peut être appliquée à un dispositif de coupure de courant électrique dans lequel le contact mobile est articulé à une extrémité, comme à un dispositif de coupure de courant électrique dans lequel le contact mobile est articulé en son milieu.

Au moins une partie de la première portion 11 est séparée du premier conducteur électrique 3 par une portion V dépourvue de matière.

Autrement dit, au moins une partie de la première portion 11 est séparée du premier conducteur électrique 3 par un vide de gaz.
Le gaz est le gaz environnant le dispositif de coupure de courant électrique 50, c'est-à-dire le gaz contenu à l'intérieur du bâti 10 de l'appareil électrique 100.
Le gaz peut par exemple être de l'air, ou un autre gaz ayant de bonnes propriétés d'isolation électrique, comme de l'hexafluorure de soufre. (formule chimique SF₆)

Le contact fixe 5 comprend une face d'appui 7 configurée pour être en contact avec le premier conducteur électrique 3, et la première portion 11 est liée à la face d'appui 7 par une portion de matière ayant une forme concave.

Certains segments de droite joignant la première portion 11 à la face d'appui 7 ne sont ainsi pas contenus à l'intérieur du volume délimité par la surface extérieure du contact fixe 5. Autrement dit, ces segments de droite reliant la première portion 11 à la face d'appui 7 sortent de la matière formant le contact fixe 5.
Sur la figure 7, les segment c1, c2, c3 illustrent la portion de forme concave du contact fixe 5.

Selon l'exemple illustré, la première portion 11 et la deuxième portion 12 se chevauchent partiellement selon la direction d'extension D3 du premier conducteur électrique.

La direction d'extension D3 du premier conducteur électrique 3 est la direction au voisinage du contact fixe 5.
C'est-à-dire que la direction d'extension D3 du premier conducteur électrique 3 est la direction à proximité immédiate de la jonction entre le contact fixe 5 et le premier conducteur électrique 3.
La direction d'extension D3 du premier conducteur électrique 3 est ainsi confondue avec la direction principale d'extension D7 de la face d'appui 7.
On entend par direction principale d'extension l'axe de la plus grande dimension de la face d'appui 7. C'est ainsi la direction correspondant à la longueur de la face d'appui 7. Cette direction principale d'extension est particulièrement visible sur la figure 9.
La direction d'extension D3 du premier conducteur électrique 3 coïncide avec la direction principale d'extension D7 de la face d'appui 7 au voisinage du contact fixe 5.
Sur cette figure, le signe T7 représente la direction transversale à la direction D7. Cette direction transversale correspond à la largeur de la face d'appui 7.

La forme du premier conducteur électrique 3 peut évoluer le long de sa longueur, autrement dit le premier conducteur électrique 3 n'est pas forcément rectiligne sur toute sa longueur.
Sur l'exemple représenté, le premier conducteur électrique 3 comprend une portion en forme de U. Le premier conducteur électrique 3 comprend une première portion rectiligne 3-1, prolongée par une portion recourbée 3-2, elle-même prolongée par une deuxième portion rectiligne 3-3. La deuxième portion rectiligne 3-3 et la première portion rectiligne 3-1 s'étendent dans des plans parallèles et sont en vis-à-vis.
La deuxième portion rectiligne 3-3 se prolonge par une troisième portion 3-4 formant un angle avec la deuxième portion rectiligne 3-3. La troisième portion 3-4 peut être connectée à un autre conducteur électrique, non représenté, faisant partie de la ligne électrique de l'appareil électrique 100 de moyenne tension.

Selon le mode de réalisation illustré à la figure 5, la première portion 11 du contact fixe 5 est en vis-à-vis d'une portion d'extrémité 3A du premier conducteur électrique 3.

Selon un mode de réalisation du dispositif de coupure de courant électrique 50, le contact mobile 6 comprend deux couteaux 8,9 électriquement conducteurs et liés mécaniquement, les deux couteaux 8,9 étant parallèles l'un à l'autre et à distance l'un de l'autre, et le contact fixe 5 est en contact avec chacun des couteaux 8,9 lorsque le contact mobile 6 est dans la deuxième position P2.

La première portion 11 est disposée entre les couteaux 8,9 lorsque le contact mobile 6 est dans la deuxième position P2.

Sur la figure 5, le contact mobile 6 est en position P1 d'ouverture. Le premier couteau 8 comprend une zone de contact 21-1 et le deuxième couteau 9 comprend une zone de contact 21-2.
La zone de contact 21-1 du premier couteau 8 et la zone de contact 21-2 du deuxième couteau 9 sont en vis-à-vis.

Les deux couteaux 8,9 sont liés en rotation et peuvent pivoter simultanément autour de l'axe de rotation R. Deux ressorts 22 exercent sur le premier couteau 8 une force tendant à rapprocher le premier couteau 8 du deuxième couteau 9 selon une direction parallèle à l'axe de rotation R.
Deux entretoises 23 forment butée de façon à maintenir les couteaux à distance l'un de l'autre lorsque le contact mobile 6 est en position d'ouverture P1, comme sur la figure 5.

Sur la figure 6, le contact mobile 6 est en position de fermeture P2.
Une partie du contact fixe 5 est disposée entre les deux couteaux 8,9.
La zone de contact 21-1 du premier couteau 8 est en contact avec une face de la première portion 11 du contact fixe 5 et la zone de contact 21-2 du deuxième couteau 9 est en contact avec une face opposée de la première portion 11 du contact fixe 5.
Les ressorts 22 assurent une pression de contact suffisante entre les couteaux 8,9 et le contact fixe 5.

Le contact fixe 5 proposé peut comprendre des dimensions particulières.

Selon l'exemple illustré, dans lequel le contact fixe 5 comprend une face d'appui 7 configurée pour être en contact avec le premier conducteur électrique 3, une distance da1 entre une extrémité de la première portion 11 du contact fixe 5, orientée à l'opposé de la face d'appui 7 selon une direction axiale, et une extrémité 7A de la face d'appui 7 située en vis-à-vis de la première portion 11, la distance da1 étant mesurée parallèlement à la direction principale d'extension D7 de la face d'appui 7, est comprise entre 50 % et 100% d'une longueur L11 de la première portion 11, la longueur L11 étant mesurée parallèlement à une direction d'extension D11 de la première portion 11.

Selon l'exemple illustré, dans lequel le contact fixe 5 comprend une face d'appui 7 configurée pour être en contact avec le premier conducteur électrique 3, une distance da1 entre une extrémité de la première portion 11 du contact fixe 5, opposée à la face d'appui 7 selon une direction axiale, et une extrémité de la face d'appui 7 située en vis-à-vis de la première portion 11, la distance da1 étant mesurée parallèlement à la direction principale d'extension D7 de la face d'appui 7, est comprise entre 100 % et 300% d'une distance dt1 entre la première portion 11 et la face d'appui 7, la distance dt1 étant mesurée parallèlement à une direction perpendiculaire à la face d'appui 7.

Ces différentes dimensions sont particulièrement illustrées sur les figures 8 et 9.
Ces valeurs de décalage permettent de réduire les efforts électrodynamiques sur le contact mobile 6 tout en maintenant la résistance mécanique du contact fixe 5 à une valeur suffisante.

Selon un mode de réalisation du dispositif de coupure de courant électrique 50, le contact fixe 5 comprend :
- une première partie 5A de forme générale parallélépipédique, comprenant une face d'appui 7 configurée pour être en contact avec le premier conducteur électrique 3,
- une deuxième partie 5B de forme générale cylindrique prolongeant la première partie 5A selon une direction perpendiculaire à la face d'appui 7,

la deuxième partie 5B étant décalée par rapport à la face d'appui 7 selon une direction principale d'extension D7 de la face d'appui 7,
et la première portion 11 du contact fixe 5 est formée par une portion d'une surface périphérique de la deuxième partie 5B.

La direction principale d'extension D7 de la face d'appui 7 et l'axe D5B de la deuxième partie 5B sont parallèles.
La direction principale d'extension D7 de la face d'appui 7 et l'axe D5B de la deuxième partie 5B définissent un plan perpendiculaire à l'axe de rotation R du contact mobile 6.

On entend par forme générale parallélépipédique que la première partie 5A comprend deux faces 5A-a, 5A-b opposées, planes et sensiblement parallèles. Ces deux faces planes 5A-a, 5A-b sont respectivement raccordées entre elles, à chacune de leur extrémité, par deux portions 5A-c, 5A-d. Les deux portions 5A-c, 5A-d comprennent chacune deux portions arrondies reliées par une zone plane.

Selon le mode de réalisation illustré, la deuxième partie 5B du contact fixe 5 est prolongée, selon une direction axiale, par une troisième partie 5C inclinée vers la première partie 5A du contact fixe 5.

La partie inclinée 5C du contact fixe contribue à réduire les efforts électrodynamiques sur le contact mobile 6, et ainsi à réduire encore la tendance des contacts 5, 6 à se séparer, notamment lors d'un court-circuit.

Dans une coupe selon un plan passant par la direction principale d'extension D7 de la face d'appui 7 et perpendiculaire à la face d'appui 7, un pourtour extérieur E5C de la troisième partie 5C forme un angle A compris entre 30° et 50° avec une direction d'extension D5B de la deuxième partie 5B.
Cet angle A est illustré sur les figures 3, 8 et 10.

Selon l'exemple illustré, une extrémité 5B-1 de la deuxième partie 5B du contact fixe 5, opposée à la première partie 5A selon une direction axiale, possède une forme sensiblement hémisphérique.

Autrement dit, la deuxième partie 5B, de forme générale cylindrique, se termine d'un coté par une portion arrondie ayant une forme proche de celle d'une demi-sphère. De l'autre côté selon une direction axiale, la deuxième partie 5B se raccorde à la troisième partie 5C.
Selon une direction radiale, la deuxième partie 5B se raccorde à la première partie 5A.

La première partie 5A de forme générale parallélépipédique, la deuxième partie 5B de forme générale cylindrique et la troisième partie 5C inclinée peut comprendre des dimensions particulières.

Une distance da2 entre une extrémité 5B-1 de la deuxième partie 5B du contact fixe 5, opposée à la première partie 5A selon une direction axiale, et une extrémité 5A-1 de la première partie 5A du contact fixe 5, située en vis-à-vis de la deuxième partie 5B, la distance da2 étant mesurée parallèlement à la direction principale d'extension D7 de la face d'appui 7, est comprise entre 50% et 100% d'une longueur L5B de la deuxième partie 5B du contact fixe 5, la longueur L5B étant mesurée parallèlement à l'axe d'extension D5B de la deuxième partie 5B.

De plus, une distance da2 entre une extrémité 5B-1 de la deuxième partie 5B du contact fixe 5, opposée à la première partie 5A selon une direction axiale, et une extrémité 5A-1 de la première partie 5A du contact fixe 5, située en vis-à-vis de la deuxième partie 5B, la distance da2 étant mesurée parallèlement à la direction principale d'extension D7 de la face d'appui 7, est comprise entre 50% et 100% d'une longueur L7 de la face d'appui 7 de la première partie 11 du contact fixe 5, la longueur L7 étant mesurée parallèlement à la direction principale d'extension D7 de la face d'appui 7.

Une longueur L5C de la troisième partie 5C est comprise entre 5% et 100% d'une longueur L7 de la face d'appui 7 de la première partie 11 du contact fixe 5, la longueur L5C de la troisième partie 5C et la longueur L7 étant mesurées parallèlement à la direction principale d'extension D7 de la face d'appui 7.

Une distance dt2 entre un bord proximal 5B-2 de la deuxième partie 5B du contact fixe 5, tourné vers la face d'appui 7, et la face d'appui 7, la distance étant mesurée selon une direction perpendiculaire à la face d'appui 7, est comprise entre 20% et 100% d'une longueur L5B de la deuxième partie 5B du contact fixe 5, la longueur L5B étant mesurée parallèlement à l'axe d'extension de la deuxième partie 5B.

Ces dimensions sont illustrées sur les figures 8, 9 et 10. Comme énoncé précédemment, ces dimensions permettent de réduire les efforts électrodynamiques sur le contact mobile 6 tout en maintenant la résistance mécanique du contact fixe 5 à une valeur suffisante.

Le contact fixe 5 forme par exemple un ensemble monobloc.
Le contact fixe 5 est par exemple en cuivre.
Selon une variante de réalisation non illustrée, le contact fixe 5 peut être formé par un assemblage de plusieurs pièces.

La première partie 5A comprend deux alésages filetés 14A, 14B débouchant dans la face d'appui 7, chaque alésage fileté 14A, 15B étant configurés pour recevoir respectivement une vis de fixation 25 au premier conducteur électrique 3.

Le contact fixe 5 est par exemple plein, c'est-à-dire que le contact fixe 5 ne comprend pas de cavité interne, à l'exception des alésages filetés permettant sa fixation au premier conducteur électrique 3.

Les figures 11, 12, 13 illustrent un deuxième mode de réalisation dans lequel un élément supplémentaire est ajouté.

Selon ce deuxième mode de réalisation, le dispositif de coupure de courant électrique 50 comporte un insert 16 magnétiquement conducteur disposé en partie entre le premier conducteur électrique 3 et le contact fixe 5, l'insert 16 s'étendant en vis-à-vis du contact fixe 5.

L'insert magnétique 16 permet de créer, lors du passage du courant électrique dans le contact fixe 5 et le contact mobile 6, un champ magnétique générant sur le contact mobile 6 une force tendant à s'opposer à l'ouverture du contact mobile 6.

Les figures 11 et 12 montrent l'insert magnétique 16 lorsque le contact mobile 6 est en position d'ouverture. Celui çi n'est ainsi pas visible sur ces deux figures.
La figure 13 montre l'insert magnétique 16 lorsque le contact mobile 6 est en position de fermeture P2.

Comme illustré notamment sur la figure 11, l'insert 16 magnétiquement conducteur comprend une première portion 17 s'étendant parallèlement à la surface d'appui 7 prolongée par une deuxième portion 18 s'étendant perpendiculairement à la surface d'appui 7 vers la première portion 11 du contact fixe 5.

La première portion 17 de l'insert 16 magnétiquement conducteur a la forme générale d'une plaque.
La deuxième portion 18 de l'insert 16 magnétiquement conducteur a la forme générale d'une plaque.

La première portion 11 du contact fixe 5 est en vis-à-vis de la première portion 17 de l'insert 16 magnétiquement conducteur selon une direction perpendiculaire à la surface d'appui 7.

La première portion 11 du contact fixe 5 est en vis-à-vis de la deuxième portion 18 de l'insert 16 magnétiquement conducteur selon une direction parallèle à la direction principale d'extension D7 de la surface d'appui 7.

Tel qu'indiqué sur la figure 12, une distance da3 entre l'extrémité 5B-1 de la deuxième partie 5B du contact fixe 5, opposée à la première partie 5A selon une direction axiale, et la deuxième portion 18 de l'insert 16 magnétiquement conducteur est comprise entre 1% et 10% de la longueur L11 de la première portion 11.

La deuxième portion 18 de l'insert 16 magnétiquement conducteur peut comprendre une portion amincie 20 disposée en vis-à-vis de la première portion 11 du contact fixe 5. La portion amincie 20 est représentée sur les figures 11 et 13.

En position de fermeture P2, le contact mobile 6 est en vis-à-vis de la première portion 17 de l'insert 16 magnétiquement conducteur selon une direction longitudinale D6 du contact mobile 6.

En position de fermeture P2, le contact mobile 6 est en vis-à-vis de la deuxième portion 18 de l'insert 16 magnétiquement conducteur selon une direction transverse à la direction longitudinale du contact mobile 6.

Un plan médian du contact fixe 5 coïncide avec un plan médian de l'insert 16 magnétiquement conducteur.

L'insert 16 magnétiquement conducteur est par exemple en acier ferromagnétique.
L'insert 16 magnétiquement conducteur est par exemple formé par découpe et pliage d'un feuillard métallique.
L'épaisseur e du feuillard métallique est par exemple comprise entre 1 millimètre et 10 millimètres.

Selon l'exemple illustré, la première portion 17 de l'insert 16 magnétiquement conducteur comprend un évidement 19 de passage d'une partie de la deuxième portion 12 du contact fixe 5.
L'évidement de la première portion 17 définit trois facettes consécutives d'un rectangle.
Les trois facettes entourent la deuxième portion 12 du contact fixe 5. Un jeu est présent entre chaque facette et la deuxième portion 12 du contact fixe 5.

Les dispositifs de coupure de courant électrique 50, 50', 50" de l'appareil électrique 100 peuvent être identiques.
Les dispositifs de coupure 50',50" comprennent respectivement un contact mobile 6', 6" permettant de sélectivement établir ou interrompre le courant entre un premier conducteur électrique 3', 3" et un deuxième conducteur électrique 4', 4". Le premier conducteur électrique 3', 3" comprend un contact fixe 5', 5".

## Revendications

1. Dispositif de coupure de courant électrique (50), comprenant :
- une première portion de ligne électrique (1) comprenant un premier conducteur électrique (3) et un contact fixe (5) solidaire du premier conducteur électrique (3),
- une deuxième portion de ligne électrique (2) comprenant un deuxième conducteur électrique (4) et un contact mobile (6) en rotation par rapport au deuxième conducteur électrique (4),
le contact mobile (6) étant configuré pour être déplacé entre :
- une première position (P1) dite position d'ouverture dans lequel le contact mobile (6) est écarté du contact fixe (5) de façon à interdire le passage de courant électrique entre la première portion de ligne électrique (1) et la deuxième portion de ligne électrique (2), et
- une deuxième position (P2) dite position de fermeture dans laquelle le contact mobile (6) est en contact avec le contact fixe (5) de façon à permettre un passage de courant électrique entre la première portion de ligne électrique (1) et la deuxième portion de ligne électrique (2),
dans lequel le contact mobile (6) s'étend, dans la deuxième position (P2), selon une direction (D6) transverse à une direction d'extension (D3) du premier conducteur électrique (3),
dans lequel le contact fixe (5) comprend une première portion (11) configurée pour être en contact avec le contact mobile (6) et une deuxième portion (12) fixée au premier conducteur électrique (3),
et dans lequel la première portion (11) et la deuxième portion (12) sont décalées l'une par rapport à l'autre selon la direction d'extension (D3) du premier conducteur électrique (3).

2. Dispositif de coupure de courant électrique (50) selon la revendication 1, dans lequel la première portion (11) du contact fixe (5) est en vis-à-vis d'une portion d'extrémité (3A) du premier conducteur électrique (3).

3. Dispositif de coupure de courant électrique (50) selon la revendication 1 ou 2, dans lequel le contact fixe (5) comprend une face d'appui (7) configurée pour être en contact avec le premier conducteur électrique (3), et dans lequel la première portion (11) est liée à la face d'appui (7) par une portion de matière ayant une forme concave.

4. Dispositif de coupure de courant électrique (50) selon l'une des revendications précédentes, dans lequel le contact mobile (6) comprend deux couteaux (8,9) électriquement conducteurs et liés mécaniquement, les deux couteaux (8,9) étant parallèles l'un à l'autre et à distance l'un de l'autre,
dans lequel le contact fixe (5) est en contact avec chacun des couteaux (8,9) lorsque le contact mobile (6) est dans la deuxième position (P2).

5. Dispositif de coupure de courant électrique (50) selon l'une des revendications précédentes, dans lequel le contact fixe (5) comprend une face d'appui (7) configurée pour être en contact avec le premier conducteur électrique (3),
et dans lequel une distance (da1) entre une extrémité de la première portion (11) du contact fixe (5), orientée à l'opposé de la face d'appui (7) selon une direction axiale, et une extrémité (7A) de la face d'appui (7) située en vis-à-vis de la première portion (11), la distance (da1) étant mesurée parallèlement à la direction principale d'extension (D7) de la face d'appui (7), est comprise entre 50 % et 100% d'une longueur (L11) de la première portion (11), la longueur (L11) étant mesurée parallèlement à une direction d'extension (D11) de la première portion (11).

6. Dispositif de coupure de courant électrique (50) selon l'une des revendications précédentes, dans lequel le contact fixe (5) comprend une face d'appui (7) configurée pour être en contact avec le premier conducteur électrique (3),
et dans lequel une distance (da1) entre une extrémité de la première portion (11) du contact fixe (5), opposée à la face d'appui (7) selon une direction axiale, et une extrémité de la face d'appui (7) située en vis-à-vis de la première portion (11), la distance (da1) étant mesurée parallèlement à la direction principale d'extension (D7) de la face d'appui (7), est comprise entre 100 % et 300% d'une distance (dt1) entre la première portion (11) et la face d'appui (7), la distance (dt1) étant mesurée parallèlement à une direction perpendiculaire à la face d'appui (7).

7. Dispositif de coupure de courant électrique (50) selon l'une des revendications précédentes, dans lequel le contact fixe (5) comprend :
- une première partie (5A) de forme générale parallélépipédique, comprenant une face d'appui (7) configurée pour être en contact avec le premier conducteur électrique (3),
- une deuxième partie (5B) de forme générale cylindrique prolongeant la première partie (5A) selon une direction perpendiculaire à la face d'appui (7),
la deuxième partie (5B) étant décalée par rapport à la face d'appui (7) selon une direction principale d'extension (D7) de la face d'appui (7),
dans lequel la première portion (11) du contact fixe (5) est formée par une portion d'une surface périphérique de la deuxième partie (5B).

8. Dispositif de coupure de courant électrique (50) selon la revendication précédente, dans lequel la deuxième partie (5B) du contact fixe (5) est prolongée, selon une direction axiale, par une troisième partie (5C) inclinée vers la première partie (5A) du contact fixe (5).

9. Dispositif de coupure de courant électrique (50) selon la revendication précédente, dans lequel, dans une coupe selon un plan passant par la direction principale d'extension (D7) de la face d'appui (7) et perpendiculaire à la face d'appui (7), un pourtour extérieur (E5C) de la troisième partie (5C) forme un angle (A) compris entre 30° et 50° avec une direction d'extension (D5B) de la deuxième partie (5B).

10. Dispositif de coupure de courant électrique (50) selon l'une des revendications 7 à 9, dans lequel une extrémité (5B-1) de la deuxième partie (5B) du contact fixe (5), opposée à la première partie (5A) selon une direction axiale, possède une forme sensiblement hémisphérique.

11. Dispositif de coupure de courant électrique (50) selon l'une des revendications 7 à 10, dans lequel une distance (da2) entre une extrémité (5B-1) de la deuxième partie (5B) du contact fixe (5), opposée à la première partie (5A) selon une direction axiale, et une extrémité (5A-1) de la première partie (5A) du contact fixe (5), située en vis-à-vis de la deuxième partie (5B), la distance (da2) étant mesurée parallèlement à la direction principale d'extension (D7) de la face d'appui (7), est comprise entre 50% et 100% d'une longueur (L5B) de la deuxième partie (5B) du contact fixe (5), la longueur (L5B) étant mesurée parallèlement à l'axe d'extension de la deuxième partie (5B).

12. Dispositif de coupure de courant électrique (50) selon l'une des revendications 7 à 11, dans lequel une distance (da2) entre une extrémité (5B-1) de la deuxième partie (5B) du contact fixe (5), opposée à la première partie (5A) selon une direction axiale, et une extrémité (5A-1) de la première partie (5A) du contact fixe (5), située en vis-à-vis de la deuxième partie (5B), la distance (da2) étant mesurée parallèlement à la direction principale d'extension (D7) de la face d'appui (7), est comprise entre 50% et 100% d'une longueur (L7) de la face d'appui (7) de la première partie (11) du contact fixe (5), la longueur (L7) étant mesurée parallèlement à la direction principale d'extension (D7) de la face d'appui (7).

13. Dispositif de coupure de courant électrique (50) selon l'une des revendications 7 à 12 en combinaison avec la revendication 8, dans lequel une longueur (L5C) de la troisième partie (5C) est comprise entre 5% et 100% d'une longueur (L7) de la face d'appui (7) de la première partie (11) du contact fixe (5), la longueur (L5C) de la troisième partie (5C) et la longueur (L7) étant mesurées parallèlement à la direction principale d'extension (D7) de la face d'appui (7).

14. Dispositif de coupure de courant électrique (50) selon l'une des revendications 7 à 13, dans lequel une distance (dt2) entre un bord proximal (5B-2) de la deuxième partie (5B) du contact fixe (5), tourné vers la face d'appui (7), et la face d'appui (7), la distance étant mesurée selon une direction perpendiculaire à la face d'appui (7), est comprise entre 20% et 100% d'une longueur (L5B) de la deuxième partie (5B) du contact fixe (5), la longueur (L5B) étant mesurée parallèlement à l'axe d'extension de la deuxième partie (5B).

15. Dispositif de coupure de courant électrique (50) selon l'une des revendications précédentes, comportant un insert (16) magnétiquement conducteur disposé en partie entre le premier conducteur électrique (3) et le contact fixe (5), l'insert (15) s'étendant en vis-à-vis du contact fixe (5).

16. Dispositif de coupure de courant électrique (50) selon la revendication précédente, dans lequel l'insert (16) magnétiquement conducteur comprend une première portion (17) s'étendant parallèlement à la surface d'appui (7) prolongée par une deuxième portion (18) s'étendant perpendiculairement à la surface d'appui (7) vers la première portion (11) du contact fixe (5).

17. Dispositif de coupure de courant électrique (50) selon la revendication précédente, dans lequel la première portion (17) de l'insert (16) magnétiquement conducteur comprend un évidement (19) de passage d'une partie de la deuxième portion (12) du contact fixe (5).

18. Appareil électrique (100) de moyenne tension, configuré pour sélectivement établir ou couper le courant dans un réseau électrique moyenne tension comportant trois phases (L1, L2 L3), comprenant un dispositif de coupure de courant électrique (50, 50', 50") selon l'une des revendications précédentes disposé respectivement sur chacune des phases (L1, L2, L3) du réseau électrique.
